# EUROPÄISCHE PATENTSCHRIFT

(11) **EP 0 046 206 B1**
(45) Veröffentlichungstag und Bekanntmachung des Hinweises auf die Patenterteilung: **25.04.1984**
(21) Anmeldenummer: 81105773.6
(22) Anmeldetag: 22.07.1981
(51) Int. Cl.: B41F 31/04

(54) **Vorrichtung zum Dosieren der Farbmenge in Farbwerken von Druckmaschinen**
Device to dose the ink quantity in inking mechanisms for printing presses
Dispositif pour doser la quantité d'encre dans des mécanismes d'encrage de machines à imprimer

(30) Priorität: 14.08.1980 DE 3030774
(43) Veröffentlichungstag der Anmeldung: 24.02.1982
(73) Patentinhaber: M.A.N.-ROLAND Druckmaschinen Aktiengesellschaft, 63012 Offenbach (DE)
(72) Erfinder: Cappel, Bert, D-6052 Mühlheim/Main (DE); Schniggenfittig, Gunther, D-6052 Mühlheim/Main (DE); Schuhmann, Siegfried, D-6050 Offenbach/Main (DE)

## Beschreibung

Die Erfindung betrifft eine Vorrichtung zum Dosieren der Farbmenge in Farbwerken von Druckmaschinen mit gegenüber einer Duktorwalze fest einstellbaren Farbdosierelementen, die mit ihren eine Dosierleiste bildenden Dosierkanten einzeln unabhängig voneinander zur Dosierung einer zonal vorgebbaren Farbmenge formschlüssig gegen die Duktorwalze einstellbar sind und deren der Duktorwalze zugewandte vordere Stirnfläche in einem Winkel in bezug auf die Duktormantelfläche unterschnitten ist.

Vorrichtungen dieser Art sind bereits durch verschiedene Veröffentlichungen bekannt geworden, z. B. aus der US-A-4 058 058 und der DE-C-2 629 331. Dabei sind die einzelnen Farbdosierelemente als Schieber in Form von einstückigen massiven Messerklingen ausgebildet. Bei derartigen Messerklingen hat sich im Laufe der Zeit herausgestellt, daß bei den unterschiedlichen Farben, die zum Drucken verwendet wurden, insbesondere bei solchen Farben, die durch UV-Strahlung getrocknet werden, Abnutzungs- bzw. Zersetzungserscheinungen an der der Duktorwalze zugewandten vorderen Stirnfläche der Schieber auftraten. Durch Versuche konnte festgestellt werden, daß bei der Verwendung von »UV-Farben« diese Abnutzungs- bzw. Zersetzungserscheinungen bei Schiebern aus den verschiedensten Materialien auftraten.

Die Aufgabe der Erfindung besteht deshalb darin, ein Farbmesser für eine Vorrichtung zum Dosieren von Farbe zu erstellen, das der bei Verwendung von UV-Farben auftretenden Beanspruchung standhält.

Gelöst wird diese Aufgabe durch das Kennzeichen entsprechend Anspruch 1.

Durch die spezielle federelastische Ausbildung der Dosierkante der einzelnen zu einer Dosierleiste zusammengesetzten Dosierelemente kann die bei der Verwendung von UV-Farbe auftretende Beanspruchung so beherrscht werden, daß eine Abnutzung bzw. Zersetzung der Dosierkante nicht mehr erfolgt. Gleichzeitig wird auch eine bessere und feinfühligere Dosiermöglichkeit erzielt. Als weiterer Vorteil ist anzuführen, daß durch das Einbetten des Federstahlplättchens in eine Einbettmasse eine leichte Austauschbarkeit sichergestellt ist.

Die Ausbildung der Dosierelemente, z. B. als gegenüber der Duktorwalze starr einstellbare Schieber, ermöglicht eine genaue reproduzierbare Dosierung geringster Schichtdicken auch in radialer Zustellung. Damit kann der Einfluß hydrodynamischer Drücke vermieden werden. Die Elastizität der Dosierkante radial zur Duktorwalze vermindert den Verschleiß zwischen Duktorwalze und Dosierelement.

An einem Ausführungsbeispiel ist nachfolgend die Erfindung näher erläutert.
Fig. 1 zeigt einen Farbkasten eines Druckmaschinenfarbwerks mit einer Duktorwalze,
Fig. 2 zeigt ein Dosierelement entsprechend der Erfindung im Schnitt,
Fig. 3 zeigt eine Draufsicht entsprechend Fig. 1,
Fig. 4 zeigt eine vergrößerte Darstellung der Dosierkante entsprechend Fig. 1.

Die Vorrichtung wird aus mehreren nebeneinander angeordneten Dosierelementen 1 gebildet, welche einen Farbvorrat 13 gegenüber einer Duktorwalze 2 abschließen. Der Abstand der Dosierelemente 1 ist von der Duktormantelfläche 11 veränderbar, wodurch ein Dosieren der Farbe auf der Duktorwalze 2 ermöglicht wird. Die Dosierelemente 1 weisen an ihrem der Duktorwalze 2 zugekehrten Ende eine Ausnehmung 3 auf, in welcher ein aus einer Einbettmasse 5 bestehender Einsteckschuh 14 steckt, in dem ein Federstahlplättchen 4 eingebettet ist. Dieses Federstahlplättchen 4 entspricht in seiner Breite der Breite des Dosierelements 1 und kann z. B. aus einem Federstahlstück gebogen sein. Die nebeneinander angeordneten Dosierelemente 1 bilden mit den Federstahlplättchen 4 eine Dosierkante 6, wobei die der Duktorwalze 2 zugekehrte Fläche 12 jedes Dosierelements 1 in einem Winkel a gegenüber der Duktormantelfläche 11 unterschnitten ist. Die Einbettmasse 5 des Einsteckschuhes 14 weist an seiner dem Farbvorrat13 zugewandten Oberseite in Nähe der Dosierkante eine U-förmige Ausnehmung 8 auf, welche die durch das Federstahlplättchen 4 vorgegebene Eigenelastizität praktisch nicht beeinträchtigt. Damit sich die U-förmige Ausnehmung 8 nicht im Laufe der Zeit mit Farbe zusetzt und das Dosierelement 1 besser reinigbar ist, ist die U-förmige Ausnehmung 8 mit einer weichen Masse 10 ausgefüllt, so daß eine ebene Dosierelementoberfläche 7 entsteht. Da das Federstahlplättchen 4 mit der Einbettmasse 5 fest verbunden ist und somit einen Steckschuh 14 bildet, läßt sich durch dessen Steckbarkeit ein einfaches Auswechseln erzielen. Für einen festen Sitz in der Ausnehmung 3 garantiert ein am Steckschuh 14 angespritzter Noppen 9, der in eine entsprechende Ausnehmung am Dosierelement 1 eingreift.

## Patentansprüche

1. Vorrichtung zum Dosieren der Farbmenge in Farbwerken von Druckmaschinen mit gegenüber einer Duktorwalze (2) fest einstellbaren Farbdosierelementen (1), die mit ihren eine Dosierleiste bildenden Dosierkanten einzeln unabhängig voneinander zur Dosierung einer zonal vorgebbaren Farbmenge formschlüssig gegen die Duktorwalze (2) einstellbar sind und deren der Duktorwalze zugewandte vordere Stirnfläche (12) in einem Winkel (a) in bezug auf die Duktormantelfläche (11) unterschnitten ist, dadurch gekennzeichnet, daß die Dosierkante (6) jedes Dosierelementes (1) durch ein an demselben befestigtes und längs dessen vorderen Stirnflächen (12) sich erstreckendes Federstahlplättchen (4) gebildet ist, hinter dessen der Duktorwalze (2) abgewandten Rückseite eine mit einer weichen Masse (10) ausfüllbare Ausnehmung (8) in der dem Farbvorrat (13) zugewandten Oberseite (7) des betreffenden Dosierelementes (1) vorgesehen ist.

2. Vorrichtung nach Anspruch 1, dadurch gekennzeichnet, daß das Federstahlplättchen (4) in einem als Steckschuh (14) ausgebildeten Vorderteil jedes Dosierelementes (1) eingebettet ist, der in einer Ausnehmung (3) im Dosierelement (1) steckt.

## Claims

1. Apparatus for metering the quantity of ink in ink fountains of printing machines having ink metering elements (1) positively adjustable against a fountain roller (2), which with their metering edges which constitute a metering bar can be adjusted positively and individually independently of one another against the fountain roller (2) for metering a zonally predetermined quantity of ink, and the front surface (12) of which turned towards the fountain roller is set at an angle (a) with respect to the surface of the fountain roller (11) characterised in that the metering edge (6) of each metering element (1) is constituted by a little spring steel plate (4) fixed to the same and extending along its front surface (12), behind the rear side of which turned away from the fountain roller (2) there is provided an aperture (8) which can be filled with a soft composition (10) in the upper side (7) turned toward the ink store (13) of the respective metering element (1).

2. Device according to claim 1 characterised in that the little spring steel plate (4) is embedded in a front portion of each metering element (1) constructed as an insertable shoe (14), which is inserted in an aperture (3) in the metering element (1).

## Revendications

1. Dispositif pour doser la quantité d'encre dans les unités d'encrage de machines à imprimer, comprenant des éléments (1) de dosage d'encre ajustables d'une manière fixe par rapport à un c/ylindre encreur (2), qui avec leurs arêtes de dosage formant racle, sont ajustables par adaption de forme, individuellement et indépendamment l'un de l'autre, par rapport au cylindre encreur (2), pour le dosage d'une quantité d'encre prédéterminée pour une zone donnée, et dont la face avant (12) tournée vers le cylindre encreur fait un angle (a) par rapport à la face (11) du cylindre encreur, caractérisé en ce que l'arête de dosage (6) de chaque élément de dosage (1) est formé par une plaquette d'acier à ressorts (4) fixée sur cet élément et s'étendant le long de la face avant (12) de celui-ci, et en que à l'arrière de la face postérieure de ladite plaquette, opposée au cylindre encreur (2), il est prévu une échancrure (8), remplissable d'une masse molle (10), dans la face supérieure (7) de l'élément de dosage considéré tourné vers la réserve d'encre (13).

2. Dispositif selon la revendication 1, caractérisé en ce que la plaquette d'acier à ressorts (4) est noyée dans une partie avant de chaque élément de dosage (1) conformée en pièce rapportée (14), et qui est maintenue dans une échancrure (3) de l'élément de dosage (1 ).
